# FASCICULE DE BREVET EUROPEEN

(11) **EP 2 000 270 B1**
(45) Date de publication et mention de la délivrance du brevet: **23.09.2009**
(21) Numéro de dépôt: 08305226.6
(22) Date de dépôt: 03.06.2008
(51) Int. Cl.: B26D 3/16, B26D 7/26

(54) **Dispositif de rappel de mandrin de coupe pour spiraleuse**
Rückholvorrichtung für Schneidedorn eines Spiralschneiders
Cutting mandrel return device for spiral winder

(30) Priorité: 07.06.2007 FR 0755573
(43) Date de publication de la demande: 10.12.2008
(73) Titulaire: Eberle (Société par Actions Simplifiée), 67116 Reichstett (FR)
(72) Inventeur: Priester, Claude, 67000 Strasbourg (FR)
(74) Mandataire: Nuss, Laurent

(56) Documents cités:
- US-A1- 2003 200 845

## Description

La présente invention concerne le domaine de la fabrication de tubes en papier, carton ou autre, en particulier de tubes de faible épaisseur de paroi, au moyen de machines dénommées spiraleuses.

Les tubes en papier, en carton ou autre, sont généralement réalisés par enroulement longitudinal en continu d'une ou de plusieurs bandes jointives et décalées sur un mandrin de section appropriée, dit mandrin de spiralage, jusqu'à obtention d'une épaisseur requise. Ces tubes sont ensuite découpés en vue de la réalisation de tronçons de longueurs identiques ou différentes, en fonction de leur utilisation ultérieure sur une machine de coupe du type coupe-tube ou multi-couteaux. A cet effet, et du fait du procédé de fabrication par spiralage, le tube est animé d'un mouvement de rotation et de translation et un ou plusieurs couteaux pénètrent transversalement à l'axe longitudinal du tube dans la matière le constituant, jusqu'à ce que la coupe soit effectuée.

En particulier dans le cas de tubes à faible épaisseur de paroi, pour éviter la déformation du tube pendant la coupe, ou ovalisation, ainsi que l'arrachement de la matière à l'intérieur du tube, il est prévu dans ledit tube une contre-pièce, appelée mandrin de coupe et qui est placée au droit du ou des couteaux de coupe.

Le tube étant réalisé en continu, la découpe des tronçons de tubes est également effectuée en continu, pendant l'enroulement, au moyen d'un dispositif de coupe à la volée comportant un ou plusieurs couteaux libres ou motorisés montés sur un chariot mobile se déplaçant en synchronisme avec le tube en formation, dans le sens longitudinal de l'axe du tube, et revenant à une position de départ, après la coupe. Ceci implique que le mandrin de coupe suive le chariot et que les mouvements desdits mandrin de coupe et chariot soient synchronisés.

A cet effet, il est connu de réaliser le montage du mandrin de coupe sur une barre de rappel reliée à un vérin ou à une vis à billes ou autre, ce vérin ou cette vis à bille étant disposé derrière la spiraleuse et entraînant la barre de rappel dans le sens d'un retrait à la fin de chaque opération de coupe. Lors de la formation du tube, le mandrin de coupe accompagne le tube en formation, au niveau de la nouvelle découpe à longueur à effectuer, et le chariot mobile est synchronisé dans sa vitesse de déplacement avec la vitesse de formation du tube, donc avec la vitesse de déplacement du mandrin de coupe, lors de ladite coupe.

A la fin de cette dernière, le chariot mobile revient à sa position de départ et le mandrin de coupe est retiré par l'intermédiaire de son vérin ou de la vis à billes, l'action dudit vérin ou vis à billes étant annulée dès que le mandrin arrive à sa position de départ, par exemple par mise à la bâche de la chambre de pression du vérin ou par débrayage de la vis à bille pour permettre un entraînement libre du mandrin de coupe pendant la formation du tube.

Du document US-A1-2003/0 200 845 on connait un mandrin de coupe susceptible d'être utilisé avec une spiraleuse. Le moment du mandrin peut être assuré par plusieurs moyens, parmi lesquels un vérin, un moteur, une crémaillère et une vis à billes.

Ces dispositifs de rappel de mandrin connus permettent, certes, de répondre correctement aux exigences de bon fonctionnement des spiraleuses, mais leur important encombrement en prolongement de ces dernières, outre le fait qu'il impose de disposer d'aires d'installation importantes, peut constituer une gêne pour les opérateurs, qui sont obligés de contourner ces dispositifs. De plus, ces dispositifs sont de constitution relativement complexe, du fait qu'ils nécessitent des moyens spécifiques d'assemblage de la barre de rappel au dispositif, avec intervention d'un opérateur et sont d'un prix de revient élevé.

La présente invention est définie dans la revendication 1 et a pour but de pallier ces inconvénients en proposant un dispositif de rappel de mandrin de coupe permettant une réduction de l'encombrement total de la spiraleuse, ainsi qu'une simplification de l'entraînement de la barre de rappel.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue partielle en élévation latérale et en coupe d'une spiraleuse équipée d'un dispositif de rappel de mandrin de coupe conforme à l'invention;
la figure 2 est une vue en élévation latérale, en coupe et à plus grande échelle, du dispositif de rappel de mandrin de coupe seul, et
la figure 3 est une vue en coupe agrandie du détail A de la figure 2.

La figure 1 des dessins annexés représente, à titre d'exemple, une spiraleuse comportant une tête de spiralage 1 munie d'un mandrin de spiralage fixe 2, un mandrin de coupe 3 monté à l'extrémité d'une barre de rappel 4 et coopérant avec un dispositif 5 de rappel de mandrin de coupe 3. Pour des raisons de clarté les autres parties constitutives de la spiraleuse, qui n'ont pas de rapport direct avec l'invention, ne sont pas représentées.

Conformément à l'invention, le dispositif 5 de rappel de mandrin de coupe 3 est monté à l'arrière de la tête de spiralage 1, dans l'axe longitudinal du mandrin de spiralage fixe 2, et il est constitué par un moyen d'entraînement par friction de la barre de rappel 4 et par des moyens de guidage et de contrôle de position de ladite barre de rappel 4.

Le moyen d'entraînement par friction de la barre de rappel 4 est essentiellement constitué par un châssis 12 de montage sur la tête de spiralage 1, sur lequel est monté un ensemble de galets de friction 6 et 7, dont le galet 6 est un galet entraîné par un moteur réversible 8 et dont le galet 7 est monté fou sur un support pivotant 9 actionné en pivotement par l'intermédiaire d'un vérin 10, contre l'action d'un ressort de rappel 11. La barre de rappel 4 passe à travers le mandrin de spiralage fixe 2 et la tête de spiralage 1, qui constitue la partie supérieure d'une spiraleuse et sur laquelle est fixé le dispositif de rappel de mandrin de coupe.

Les galets 6 et 7 présentent un profil adapté à la section de la barre de rappel.

Les moyens de guidage et de contrôle de position de la barre de rappel 4 consistent essentiellement, d'une part, en une glissière de guidage 13 montée dans un support longitudinal 14 fixé sur la châssis 12 du moyen d'entraînement par friction de la barre de rappel 4, du côté opposé à la tête de spiralage 1, d'autre part, en un détecteur de proximité 15 fixé près de l'extrémité distale du support longitudinal 14 et, enfin en un ensemble 16 à 18 de fin de course de sécurité et de butée de fin de course. L'ensemble 16 à 18 est constitué par un actionneur 16, par un contact de fin de course 17 et par une butée de fin de course 18. Cet ensemble 16 à 18 est destiné à empêcher toute sortie accidentelle de l'extrémité distale de la barre de rappel 3 hors de l'extrémité libre du support longitudinal 14, un contact de la barre de rappel 3 avec l'actionneur 16 ayant pour effet de faire basculer ce dernier et de l'appliquer sur le contact de fin de course 17, ce dernier délivrant alors un signal de coupure de l'alimentation du moteur 8, et donc de l'entraînement du galet 6. La butée de fin de course 18 forme une sécurité supplémentaire bloquant l'extrémité de la barre de rappel 4 à la fin de son déplacement sous l'effet de l'inertie.

Les galets 6 et 7 du moyen d'entraînement par friction de la barre de rappel 4 permettent, par un actionnement du moteur d'entraînement réversible 8 dans un sens correspondant, un mouvement d'avance ou de recul du mandrin de coupe 3. A cet effet, la liaison entre la barre de rappel 4 et le galet 6 entraîné par le moteur 8 est assurée par application sous pression du galet fou 7 sur la barre de rappel 4 en vue de son pincement entre les galets 6 et 7, l'application du galet 7 étant réalisée par l'intermédiaire du vérin 10 provoquant un pivotement correspondant du support 9 du galet 7. Il s'ensuit que, par un effet de frottement, le galet 6 entraîne la barre de rappel 4 dans un mouvement de translation suivant son axe longitudinal, qui correspond à l'axe du tube 19 en formation.

De manière connue, le moteur 8 d'entraînement du galet 6 est synchronisé, d'une part, avec la vitesse de production du tube 19 et, d'autre part, avec le moteur d'entraînement du dispositif de coupe à la volée, dont seul un couteau 20 est représenté. Le chariot mobile de support de ce couteau correspondant est connu en soi et n'est pas représenté en détail.

La synchronisation des mouvements du mandrin de coupe 3, du chariot mobile de support du ou des couteaux des coupes à la volée avec la vitesse de formation du tube 19 est réalisée de manière connue en soi par l'intermédiaire du dispositif de contrôle et de réglage de vitesse électronique et de synchronisation mutuelle de ces vitesses et n'est pas décrite plus en détail.

A la fin de la découpe d'un tronçon de tube, l'automatisme de contrôle de l'ensemble de la machine commande un retrait du ou des couteaux du chariot mobile du dispositif de coupe de leur position en contact avec le mandrin de coupe 3 vers une position de repos et un arrêt simultané du déplacement correspondant du mandrin de coupe 3. Cet arrêt du mandrin de coupe 3 est obtenu par arrêt du moteur 8. Ensuite, le chariot de coupe et le mandrin de coupe sont déplacés de manière correspondante en sens contraire pour la découpe d'un nouveau tronçon de tube.

A cet effet, le galet 6 est entraîné par le moteur 8 en sens contraire. Il en résulte que le mandrin de coupe 3 est alors ramené en direction de la tête de spiralage 1 contre le mandrin de spiralage fixe 2.

Le détecteur de proximité 15 prévu dans le support longitudinal 14 permet de détecter l'extrémité de la barre de rappel 4 du mandrin de coupe 3 et, en correspondance avec les galets 6 et 7 du moyen d'entraînement à friction, d'initialiser la position du mandrin de coupe 3 par rapport au chariot mobile.

Ainsi, à chaque retour en position de départ du mandrin de coupe 3, sa position "zéro" est parfaitement déterminée et le déplacement du mandrin de coupe 3 avec le tube en formation 19 peut être suivi de manière très précise par incrémentation de la rotation du galet 6 entraîné par le moteur 8. Il suffit alors de synchroniser la vitesse de déplacement du chariot porte-couteaux pour déplacer le ou les couteaux 20 à la même vitesse que le mandrin de coupe 3 et le tube 19 pour effectuer une coupe à la volée en continu.

Du fait d'un entraînement par galets de friction 6 et 7 de la barre de rappel 4 du mandrin de coupe 3, ladite barre de rappel 4 ne nécessite aucune liaison mécanique fixe avec son moyen d'entraînement, de sorte que, lorsque la machine est au repos, cette barre de rappel 4 peut être introduite dans la machine à travers le mandrin de spiralage fixe 2 pour pénétrer dans l'espace entre les galets 6 et 7 puis être poussée vers la position "zéro" du mandrin de coupe 4 jusqu'à être repérée par le détecteur de proximité 15. L'initialisation de la position du mandrin peut alors être faite par poursuite de la mise en place de la barre de rappel 3 par l'intermédiaire du moyen d'entraînement constitué par lesdits galets 6 et 7. Un relâchement de la pression exercée par le vérin 10 sur le support pivotant 9, permet le soulèvement du galet fou 7 de son contact avec la barre de rappel 4, par l'intermédiaire du ressort de rappel 11 agissant sur ledit support pivotant 9 et la barre de rappel 4 s'immobilise alors en position..

Ce mode de réalisation permet d'éviter toute opération de liaison mécanique entre la barre de rappel 3 pourvue du mandrin de coupe 4 et le moyen d'actionnement, de sorte que le temps de mise en oeuvre d'un mandrin de coupe 4 est particulièrement réduit, ce qui permet d'obtenir une amélioration substantielle du rendement, notamment lors des changements de diamètre de tube, chaque changement nécessitant la mise en place d'un mandrin de coupe 4 de diamètre approprié.

Grâce à l'invention, il est possible de réaliser un dispositif de rappel de mandrin de coupe de constitution simple et d'encombrement inférieur à celui des dispositifs existant à ce jour. En outre, ce dispositif peut être mis en oeuvre très rapidement sans opération particulière de montage ou de démontage.

Bien entendu, l'invention n'est pas limitée au mode de réalisation décrit et représenté aux dessins annexés. Des modifications restent possibles, notamment du point de vue de la constitution des divers éléments sans sortir pour autant du domaine de protection de l'invention lequel est défini par les revendications.

## Revendications

1. Spiraleuse comportant une tête de spiralage (1) munie d'un mandrin de spiralage fixe (2), et un mandrin de coupe (3) monté à l'extrémité d'une barre de rappel (4) coopérant avec un dispositif (5) de rappel de mandrin de coupe (3), **caractérisée en ce que** le dispositif de rappel de mandrin de coupe est monté à l'arrière de la tête de spiralage (1), dans l'axe longitudinal du mandrin de spiralage fixe (2), et **en ce que** ledit dispositif de rappel de mandrin de coupe est constitué par un moyen d'entraînement par friction de la barre de rappel (4) et par des moyens de guidage et de contrôle de position de ladite barre de rappel (4).

2. Spiraleuse suivant la revendication 1, **caractérisée en ce que** le moyen d'entraînement par friction de la barre de rappel (4) est essentiellement constitué par un châssis (12) de montage sur la tête de spiralage (1), sur lequel est monté un ensemble de galets de friction (6 et 7), dont l'un des galets (6) est un galet entraîné par un moteur réversible (8) et dont l'autre galet (7) est monté fou sur un support pivotant (9) actionné en pivotement par l'intermédiaire d'un vérin (10), contre l'action d'un ressort de rappel (11).

3. Spiraleuse suivant l'une quelconque des revendications 1 et 2, **caractérisée en ce que** les moyens de guidage et de contrôle de position de la barre de rappel (4) consistent essentiellement, d'une part, en une glissière de guidage (13) montée dans un support longitudinal (14) fixé sur le châssis (12) du moyen d'entraînement par friction de la barre de rappel (4), du côté opposé à la tête de spiralage (1), d'autre part, en un détecteur de proximité (15) fixé près de l'extrémité distale du support longitudinal (14) et, enfin en un ensemble (16 à 18) de fin de course de sécurité et de butée de fin de course.

4. Spiraleuse, suivant la revendication 3, **caractérisée en ce que** l'ensemble (16 à 18) de fin de course de sécurité et de butée de fin de course est constitué par un actionneur (16), par un contact de fin de course (17) et par une butée de fin de course (18).

5. Spiraleuse suivant la revendication 3, **caractérisée en ce que** la liaison entre la barre de rappel (4) et le galet (6) entraîné par le moteur (8) est assurée par application sous pression du galet fou (7) sur la barre de rappel (4) en vue de son pincement entre les galets (6 et 7), l'application du galet (7) étant réalisée par l'intermédiaire du vérin (10) provoquant un pivotement correspondant du support (9) du galet (7).

## Claims

1. A spiral winder comprising a helical head (1) provided with a fixed helical mandrel (2) and a cutting mandrel (3) mounted at the end of a return bar (4) cooperating with a device (5) for returning the cutting mandrel (3), **characterised in that** the device for returning the cutting mandrel is mounted at the rear of the helical head (1), in the longitudinal axis of the fixed helical mandrel (2), and **in that** the said device for returning the cutting mandrel consists of a friction driving means of the return bar (4) and means for guiding and controlling the position of the said return bar (4).

2. The spiral winder according to claim 1, **characterised in that** the friction driving means of the return bar (4) consists essentially of a mounting chassis (12) on the helical head (1), on which an assembly of friction rollers (6 and 7) is mounted, one of the rollers (6) being a roller driven by a reversible motor (8) and the other roller (7) being mounted loosely on a pivoting support (9), which is pivoted by means of an actuator (10) against the action of a return spring (11).

3. The spiral winder according to any one of claims 1 and 2, **characterised in that** the means for guiding and controlling the position of the return bar (4) consist essentially, on the one hand, of a guiding slide rail (13) mounted in a longitudinal support (14) fixed onto the chassis (12) of the friction driving means of the return bar (4) on the side opposite the helical head (1), on the other hand, of a proximity detector (15) fixed close to the distal end of the longitudinal support (14) and lastly of a safety final position setting and stop final position setting assembly (16 to 18).

4. The spiral winder according to claim 3, **characterised in that** the safety final position setting and stop final position setting assembly (16 to 18) consists of an actuator (16) and a final position setting contact (17) and final position setting stop (18).

5. The spiral winder according to claim 3, **characterised in that** the connection between the return bar (4) and the roller (6) driven by the motor (8) is formed by the application under pressure of the loose roller (7) onto the return bar (4) with a view to its clamping between the rollers (6 and 7), the application of the roller (7) being performed by an actuator (10) causing the corresponding pivoting of the support (9) of the roller (7).

## Patentansprüche

1. Spiralwickelmaschine, umfassend einen Wickelkopf (1), der mit einem feststehenden Wickelkern (2) und einem Schneidedorn (3) versehen ist, der am Ende einer Rückholstange (4) befestigt ist, die mit einer Rückholvorrichtung (5) für den Schneidedorn (3) zusammenwirkt, **dadurch gekennzeichnet, dass** die Rückholvorrichtung für den Schneidedorn hinter dem Wickelkopf (1) an der Längsachse des feststehenden Wickelkerns (2) angebracht ist und dass die Rückholvorrichtung für den Schneidedorn aus einem Reibrollenantrieb für die Rückholstange (4) und Hilfsmitteln zur Führung und Steuerung der Position der Rückholstange (4) besteht.

2. Spiralwickelmaschine nach Anspruch 1, **dadurch gekennzeichnet, dass** der Reibrollenantrieb für die Rückholstange (4) im Wesentlichen aus einem Rahmen (12) zur Montage auf dem Wickelkopf (1) besteht, auf dem ein Reibrollensatz (6 und 7) befestigt ist, wobei eine der Rollen (6) eine Rolle ist, die von einem Umkehrmotor (8) angetrieben wird, und die andere Rolle (7) beweglich an einem Drehträger (9) befestigt ist, der durch einen Zylinder (10) gegen die Wirkung einer Rückholfeder (11) in eine Schwenkbewegung versetzt wird.

3. Spiralwickelmaschine nach einem der Ansprüche 1 und 2, **dadurch gekennzeichnet, dass** die Hilfsmittel zur Führung und Steuerung der Position der Rückholstange (4) zum einen im Wesentlichen aus einer Führungsschiene (13), die an einem Längsträger (14) angebracht ist, der am Rahmen (12) des Reibrollenantriebs für die Rückholstange (4) an der dem Wickelkopf (1) gegenüberliegenden Seite befestigt ist, und zum anderen aus einem Näherungsschalter (15), der in der Nähe des distalen Endes des Längsträgers (14) befestigt ist, und schließlich einer Gruppe (16 bis 18) aus Sicherheitsanschlag und Endanschlag bestehen.

4. Spiralwickelmaschine nach Anspruch 3, **dadurch gekennzeichnet, dass** die Gruppe (16 bis 18) aus Sicherheitsanschlag und Endanschlag aus einem Schalter (16), einem Anschlagkontakt (17) und einem Endanschlag (18) besteht.

5. Spiralwickelmaschine nach Anspruch 3, **dadurch gekennzeichnet, dass** die Verbindung zwischen der Rückholstange (4) und der vom Motor (8) angetriebenen Rolle (6) durch Andrücken der beweglichen Rolle (7) an die Rückholstange (4) hergestellt wird, um diese zwischen die Rollen (6 und 7) zu klemmen, wobei das Anlegen der Rolle (7) mit Hilfe des Zylinders (10) erfolgt, der eine Schwenkbewegung entsprechend dem Träger (9) der Rolle (7) herbeiführt.
